# EUROPÄISCHE PATENTSCHRIFT

(11) **EP 3 121 510 B1**
(45) Veröffentlichungstag und Bekanntmachung des Hinweises auf die Patenterteilung: **22.05.2019**
(21) Anmeldenummer: 16176224.0
(22) Anmeldetag: 24.06.2016
(51) Int. Cl.: F21S 43/14, F21S 43/31, F21S 43/40

(54) **VORSATZOPTIK**
ADAPTOR LENS
OPTIQUE RAPPORTEE

(30) Priorität: 22.07.2015 DE 102015213830
(43) Veröffentlichungstag der Anmeldung: 25.01.2017
(73) Patentinhaber: Automotive Lighting Reutlingen GmbH, 72762 Reutlingen (DE)
(72) Erfinder: Gebauer, Matthias, 72770 Reuttingen (DE)
(74) Vertreter: DREISS Patentanwälte PartG mbB

(56) Entgegenhaltungen:
- EP-A1- 2 818 791
- EP-A2- 2 708 800
- DE-A1-102006 008 191
- DE-A1-102010 046 021
- DE-U1-202005 010 490
- US-A1- 2012 218 772

## Beschreibung

Die vorliegende Erfindung betrifft eine Vorsatzoptik für eine Halbleiterlichtquelle nach dem Oberbegriff des Anspruchs 1.

Eine solche Vorsatzoptik weist eine zentrale Linse auf, die eine optische Achse und einen Fokalbereich aufweist und die dazu eingerichtet ist, aus Licht, das von dem Fokalbereich her auf sie einfällt, ein zentrales Lichtbündel zu erzeugen, in dem Licht parallel zur optischen Achse propagiert. Dabei definiert die Propagationsrichtung dieses Lichtes eine erste Raumrichtung. Die Vorsatzoptik weist darüber hinaus einen inneren Seitenreflektor auf, der in einer zur ersten Raumrichtung senkrechten zweiten Raumrichtung auf einer ersten Seite der optischen Achse angeordnet ist. Dabei ist der innere Seitenreflektor dazu eingerichtet, ein erstes Nebenbündel parallelen Lichtes zu erzeugen, in dem Licht in der ersten Raumrichtung propagiert, das in der zweiten Raumrichtung neben dem zentralen Lichtbündel liegt.

Eine solche Vorsatzoptik wird als per se bekannt vorausgesetzt.

Solche Vorsatzoptiken dienen dazu , Licht einer Halbleiterlichtquelle, zum Beispiel einer Leuchtdiode, zu sammeln und zu bündeln. Leuchtdioden mit weitgehend ebener Lichtaustrittsfläche sind näherungsweise Lambert-Strahler und strahlen ihr Licht daher in einen Raumwinkel ab, der fast einen Halbraum umfasst.

Eine aus dem Licht der Halbleiterlichtquelle zu erzeugende Signallichtverteilung einer Kraftfahrzeugbeleuchtungseinrichtung muss, um regelkonform zu sein, dagegen bestimmte Helligkeitsanforderungen nur in einem viel kleineren Raumwinkelbereich, nämlich +/- 20° in der Horizontalen und +/- 10° in der Vertikalen erfüllen. Meist bestehen Vorsatzoptiken aus einem transparenten Festkörper. Ein Beispiel einer solchen Vorsatzoptik ist aus der DE 10 021 114 A1 bekannt, bei der eine ebene Fläche oder eine Freiformfläche als Lichtaustrittsseite dient. Alternativ dazu kann die Lichtaustrittsseite eine Fresnel-Struktur (DE 197 28 354) oder eine Streustruktur (US 7 222 995) aufweisen. Eine Fresnel-Linse kann auch an der der Lichtquelle zugewandten Lichteintrittsseite der Vorsatzoptik vorhanden sein. Die DE 20 2005010490 U1 und DE 102010046021 A1 offenbaren weitere aus dem Stand der Technik bekannte Vorsatzoptiken.

Die bekannten Vorsatzoptiken sind mehr oder weniger rotationssymmetrisch, oder ihre Lichtaustrittsfläche besitzt ein Verhältnis ihrer Länge zu ihrer Breite von nahezu 1:1. Daher lassen sich diese Vorsatzoptiken nicht ohne weiteres verwenden, wenn ein Verhältnis der Länge einer Lichtaustrittsfläche zu ihrer Breite von zum Beispiel 2:1 oder 3:1 oder allgemeiner, größer als 1,5:1 gefordert wird. Bei einer Realisierung solcher Verhältnisse mit den bekannten Konzepten entstehen meist dunkle Bereiche bei der Ausleuchtung der Vorsatzoptik, was unerwünscht ist.

Vor diesem Hintergrund besteht die Aufgabe der Erfindung in der Angabe einer Vorsatzoptik, die auch bei einem Verhältnis der Länge ihrer Lichtaustrittsfläche zu deren Breite, das größer als 1,5 zu 1 ist eine homogen helle Ausleuchtung der Lichtaustrittsfläche bewirkt.

Diese Aufgabe wird mit den Merkmalen des Anspruchs 1 gelöst. Die erfindungsgemäße Vorsatzoptik unterscheidet sich von der eingangs genannten bekannten Vorsatzoptik insbesondere dadurch, dass sie wenigstens einen breitseitig angeordneten weiteren Reflektor und wenigstens einen äußeren Seitenreflektor aufweist, wobei der breitseitig angeordnete weitere Reflektor in der dritten Raumrichtung auf einer ersten Seite der optischen Achse angeordnet und dazu eingerichtet ist, ein drittes Nebenbündel parallelen Lichtes zu erzeugen, das zunächst eine Richtungskomponente parallel zur ersten Raumrichtung und eine Richtungskomponente parallel zur zweiten Raumrichtung und eine Richtungskomponente parallel zur dritten Raumrichtung besitzt und auf den äußeren Seitenreflektor gerichtet ist, wobei der äußere Seitenreflektor in der ersten Raumrichtung hinter dem inneren Seitenreflektor und in der zweiten Raumrichtung auf einer der optischen Achse abgewandten Seite des inneren Seitenreflektors angeordnet und dazu eingerichtet ist, das dritte Nebenbündel so umzulenken, dass das Licht des dritten Nebenbündels in die erste Raumrichtung propagiert, wobei das dritte Nebenbündel in der zweiten Raumrichtung auf einer der optischen Achse abgewandten Seite des ersten Nebenbündels neben dem ersten Nebenbündel liegt.

Der breitseitig, d.h. auf einer Breitseite der Vorsatzoptik angeordnete weitere Reflektor, sammelt Licht, das bei dem Stand der Technik weder auf die zentrale Linse noch auf einen der beiden Seitenreflektoren fällt. Dieses Licht würde ohne diesen Reflektor ungenutzt bleiben und/oder wegen einer Umlenkung in unerwünschte Raumrichtungen zumindest nicht gezielt zur Erzeugung der gewünschten Lichtverteilung beitragen.

Dadurch, dass der breitseitig angeordnete weitere Reflektor dieses Licht parallelisiert und zu dem dritten Nebenbündel zusammenfasst, gleicht er es in Bezug auf diese Eigenschaft der Parallelität dem zentralen Lichtbündel und dem ersten Nebenlichtbündel und dem zweiten Nebenlichtbündel an und macht dieses sonst verlorene Licht für die Erzeugung der gewünschten Lichtverteilung nutzbar.

Dadurch, dass der breitseitig angeordnete weitere Reflektor dazu eingerichtet ist, dem dritten Nebenbündel zunächst eine Richtungskomponente parallel zur ersten Raumrichtung und eine Richtungskomponente parallel zur zweiten Raumrichtung und eine Richtungskomponente parallel zur dritten Raumrichtung zu verleihen, ist die Position des äußeren Seitenreflektors, auf den das dritte Nebenbündel gerichtet wird, beim Entwurf der Vorsatzoptik konstruktiv festlegbar.

Dadurch, dass der äußere Seitenreflektor in der ersten Raumrichtung hinter dem inneren Seitenreflektor und in der zweiten Raumrichtung auf einer der optischen Achse abgewandten Seite des inneren Seitenreflektors angeordnet und dazu eingerichtet ist, das dritte Nebenbündel so umzulenken, dass das Licht des dritten Nebenbündels in die erste Raumrichtung propagiert, wobei das dritte Nebenbündel in der zweiten Raumrichtung auf einer der optischen Achse abgewandten Seite des ersten Nebenbündels neben dem ersten Nebenbündel liegt, wird das sonst ungenutzte Licht des dritten Nebenbündels in Bezug auf seine Ausbreitungsrichtung dem Licht des zentralen Bündels und des ersten Nebenbündels angeglichen. Der verbleibende Unterschied des Lichtes des dritten Nebenbündels zu den anderen genannten Bündeln besteht darin, dass sein zur Ausbreitungsrichtung senkrechter Querschnitt neben den dazu parallelen Querschnitten der anderen Bündel liegt. Dies ergibt gerade den erwünschten Effekt der Vergrößerung der mit parallelem Licht ausgeleuchteten Länge des Vorsatzoptikquerschnitts.

Eine bevorzugte Ausgestaltung zeichnet sich dadurch aus, dass der innere Seitenreflektor dazu eingerichtet ist, das erste Nebenbündel parallelen Lichtes so zu erzeugen, das das erste Nebenbündel, das neben dem zentralen Lichtbündel liegt, sich an dieses, dessen Form komplementierend, anschließt.

Bevorzugt ist auch, dass das dritte Nebenbündel in der zweiten Raumrichtung auf einer der optischen Achse abgewandten Seite des ersten Nebenbündels neben dem ersten Nebenbündel liegt und sich an dieses, dessen Form komplementierend, anschließt.

Ferner ist bevorzugt, dass der breitseitig angeordnete weitere Reflektor in der dritten Raumrichtung oberhalb des in einer der Schmalseiten angeordneten inneren Seitenreflektors (21) und oberhalb des ebenfalls in der Schmalseite angeordneten äußeren Seitenreflektors angeordnet ist.

Eine weitere bevorzugte Ausgestaltung zeichnet sich dadurch aus, dass der schmalseitig angeordnete äußere Seitenreflektor in der ersten Raumrichtung hinter dem inneren Seitenreflektor und in der zweiten Raumrichtung auf einer der optischen Achse abgewandten Seite des inneren Seitenreflektors, also weiter außen als dieser, angeordnet ist.

Bevorzugt ist auch, dass der äußere Seitenreflektor als ebene Fläche verwirklicht ist.

Ferner ist bevorzugt, dass eine Lichtaustrittsfläche der Vorsatzoptik eingeformte, lichtstreuende Kissenstrukturen aufweist.

Eine weitere bevorzugte Ausgestaltung zeichnet sich dadurch aus, dass Kissenoptiken in die Lichteintrittsfläche eingeformt sind.

Bevorzugt ist auch, dass Kissenoptiken in die reflektierenden Bereiche eingeformt sind.

Ferner ist bevorzugt, dass die Lichtaustrittsfläche eine gekrümmte Grundform aufweist.

Weitere Vorteile ergeben sich aus der nachfolgenden Beschreibung, den Zeichnungen und den Unteransprüchen. Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert.

Dabei zeigen, jeweils in schematischer Form:
- Figur 1: eine bekannte Vorsatzoptik;
- Figur 2: das Erscheinungsbild einer beleuchteten Lichtaustrittsfläche der bekannten Vorsatzoptik;
- Figur 3: ein Ausführungsbeispiel einer erfindungsgemäßen Vorsatzoptik in einer perspektivischen Ansicht;
- Figur 4: ein gedanklich abgeteiltes Viertel der Vorsatzoptik aus der Figur 3; und
- Figur 5: ein Erscheinungsbild einer beleuchteten Lichtaustrittsfläche einer solchen Vorsatzoptik.

Dabei bezeichnen gleiche Bezugszeichen in verschiedenen Figuren jeweils gleiche oder zumindest ihrer Funktion nach vergleichbare Elemente.

Figur 1 zeigt die eingangs genannte, per se bekannte Vorsatzoptik 10 für eine Halbleiterlichtquelle in einer perspektivischen Darstellung.

Die bekannte Vorsatzoptik weist eine zentrale Linse 12 auf, die eine optische Achse 14 und einen Fokalbereich 16 besitzt. Die Linse ist dazu eingerichtet, aus Licht, das von dem Fokalbereich her auf sie einfällt, ein zentrales Lichtbündel zu erzeugen, in dem Licht parallel zur optischen Achse propagiert. Die Propagationsrichtung dieses Lichtes definiert eine erste Raumrichtung 18, die parallel zu der optischen Achse ist.

Ein erster Seitenreflektor 20 ist in einer zur ersten Raumrichtung senkrechten zweiten Raumrichtung 22 vor der optischen Achse 14 angeordnet.

Ein zweiter Seitenreflektor 24 ist in der zweiten Raumrichtung 22 nach, bzw. hinter der optischen Achse 14 angeordnet.

Der erste Seitenreflektor 20 ist durch seine Form und Anordnung dazu eingerichtet, ein erstes Nebenbündel parallelen Lichtes zu erzeugen, in dem Licht in der ersten Raumrichtung 18 propagiert, wobei das erste Nebenbündel in der zweiten Raumrichtung 22 vor dem zentralen Lichtbündel liegt. Der zweite Seitenreflektor 24 ist dazu eingerichtet, ein zweites Nebenbündel parallelen Lichtes zu erzeugen, in dem Licht in der ersten Raumrichtung propagiert, das in der zweiten Raumrichtung nach (hinter) dem zentralen Lichtbündel liegt. Das erste Nebenbündel und das zweite Nebenbündel werden dabei jeweils aus Licht einer im Fokalbereich angeordneten Lichtquelle erzeugt.

Mit den genannten Lichtbündeln, also dem zentralen Lichtbündel, dem ersten Nebenbündel und dem zweiten Nebenbündel wird eine Lichtaustrittsfläche der bekannten Vorsatzoptik homogen mit parallelem Licht beleuchtet.

Die Figur 2 zeigt das Erscheinungsbild einer derart beleuchteten Lichtaustrittsfläche, wie es sich einem Betrachter bietet, der die Lichtaustrittsfläche aus einer auf der optischen Achse der Linse liegenden Position betrachtet. Das Verhältnis der Länge dieser Lichtaustrittsfläche zu ihrer Breite beträgt ca. 2:1. Der zentrale, kreisförmig runde Lichtfleck wird durch das zentrale Lichtbündel erzeugt. Der links davon liegende, zum kreisförmig runden Lichtfleck linksseitig komplementäre und ansonsten rechteckig begrenzte Lichtfleck wird durch das erste Nebenbündel erzeugt, und der rechts davon liegende, zum kreisförmig runden Lichtfleck rechtsseitig komplementäre und ansonsten rechteckig begrenzte Lichtfleck wird durch ein zweites Nebenbündel erzeugt
Figur 1 zeigt ferner, dass die Seitenreflektoren 20, 24 bei diesem Gegenstand in der zweiten Raumrichtung, bei der Figur 1 also links und rechts, neben der zentralen Linse 12 angeordnet sind. Ihre Ausdehnung in der zweiten Raumrichtung definiert zusammengenommen die Länge der Lichtaustrittsfläche.

In einer dritten Raumrichtung, die in der Figur 1 eine vertikale Richtung ist, ist die Dicke der Vorsatzoptik nur geringfügig größer als der Durchmesser der zentralen Linse. Die Linse 12 befindet sich am Boden einer zylinderförmigen Vertiefung 30. Im Extremfall ist die genannte Dicke gerade so viel größer als der Linsendurchmesser, dass die Wandstärke der Vertiefung in der zur zweiten Raumrichtung 22 und zur optischen Achse 14 senkrechten dritten Raumrichtung 28 ein aus Stabilitätsgründen erforderliches Mindestmaß nicht unterschreitet.

Der Fokalbereich 16 befindet sich auf der optischen Achse 14 vor der Linse 12. Das Licht einer im Fokalbereich angeordneten Halbleiterlichtquelle 32, die in die Vertiefung hinein strahlt, wird in mehrere Bündel aufgeteilt. Ein zentrales Bündel tritt über die Lichteintrittsfläche der zentralen Linse 12 in die Vorsatzoptik ein. Weiteres Licht tritt über die Mantelfläche 34 der Vertiefung in die Vorsatzoptik ein.

Ein Teil dieses Lichts trifft auf die Seitenreflektoren 20, 24. Darüber hinaus tritt auch Licht über die Mantelfläche 34 in die Vorsatzoptik ein, das nicht auf einen der Seitenreflektoren 20, 24 fällt. Dieses Licht propagiert zu einer ersten Breitseite der Vorsatzoptik, die hier eine in der dritten Raumrichtung 28 obere Deckfläche ist, oder es propagiert zu einer zweiten Breitseite der Vorsatzoptik, die hier eine ebenfalls ebene, untere Grundfläche ist. Die Grundfläche und die Deckfläche sind dabei einander parallele, ebene Flächen, welche die Vorsatzoptik in der dritten Raumrichtung 28, hier also nach oben und unten, begrenzen. An diesen Flächen erfährt das Licht interne Totalreflexionen, die es in nicht nutzbare Bereiche der Vorsatzoptik umlenken. Dieses Licht geht daher für die Erzeugung der gewünschten Lichtverteilung und für die Erzeugung des gewünschten Erscheinungsbildes verloren. Dieser verloren gehende Anteil am Licht der Lichtquelle ist umso größer, je schmaler die Vorsatzoptik in der dritten Raumrichtung ist.

Figur 3 zeigt ein Ausführungsbeispiel einer erfindungsgemäßen Vorsatzoptik in einer perspektivischen Ansicht. Die Blickperspektive entspricht der Blickperspektive der Figur 1. Die erfindungsgemäße Vorsatzoptik weist ebenfalls eine zentrale Linse 12 auf, die eine optische Achse 14 und einen Fokalbereich 16 besitzt. Die Linse ist dazu eingerichtet, aus Licht, das von dem Fokalbereich 16 her auf sie einfällt, ein zentrales Lichtbündel zu erzeugen, in dem Licht parallel zur optischen Achse propagiert. Die Propagationsrichtung dieses Lichtes definiert eine erste Raumrichtung 18, die parallel zu der optischen Achse ist.

Ein erster innerer Seitenreflektor 21 ist in einer zur ersten Raumrichtung 18 senkrechten zweiten Raumrichtung 22 vor der optischen Achse 14 angeordnet. Ein zweiter innerer Seitenreflektor 25 ist in der zweiten Raumrichtung 22 nach, bzw. hinter der optischen Achse 14 angeordnet. Die beiden inneren Seitenreflektoren sind bevorzugt in Schmalseiten der Vorsatzoptik eingeformt und somit einstückig stoffschlüssige Bestandteile der Vorsatzoptik. Sie sind bevorzugt sogenannte TIR-Reflektoren, an denen aus dem Fokalbereich einfallendes Licht interne Totalreflexionen erfährt. Alternativ oder ergänzend zu ihren TIR-Eigenschaften können diese Reflektoren auch spiegelnd beschichtet sein.

Der erste innere Seitenreflektor 21 ist durch seine Form und Anordnung dazu eingerichtet, ein erstes Nebenbündel parallelen Lichtes zu erzeugen, in dem Licht in der ersten Raumrichtung 18 propagiert, und das in der zweiten Raumrichtung 22 auf einer ersten Seite der optischen Achse neben dem zentralen Lichtbündel liegt. Der zweite innere Seitenreflektor 25 ist dazu eingerichtet, ein zweites Nebenbündel parallelen Lichtes zu erzeugen, in dem Licht in der ersten Raumrichtung propagiert und das in der zweiten Raumrichtung auf einer zweiten Seite der optischen Achse neben dem zentralen Lichtbündel liegt.

Die beiden inneren Seitenreflektoren haben bevorzugt die Form eines Teils der Fläche eines Rotationsparaboloids, dessen Brennpunkt auf der optischen Achse liegt und dessen Rotationsachse mit der optischen Achse zusammenfällt und das sich in der ersten Raumrichtung öffnet. Der unter Berücksichtigung der Brechung von Licht an der Mantelfläche 34 reale Brennpunkt des Rotationsparaboloids fällt bevorzugt mit dem Fokalbereich der Linse 12 zusammen.

Mit den genannten Lichtbündeln wird ein Teil der Lichtaustrittsfläche der erfindungsgemäßen Vorsatzoptik homogen beleuchtet. Dieser homogen ausgeleuchtete Teil entspricht der homogen ausgeleuchteten Lichtaustrittsfläche der bekannten Vorsatzoptik 10 aus der Figur 1. Sein Erscheinungsbild entspricht daher bis auf eine weniger scharfe Begrenzung in der zweiten Raumrichtung 22 dem in der Figur 2 dargestellten Erscheinungsbild der leuchtenden Vorsatzoptik 10.

Soweit wie bis hier beschrieben, unterscheidet sich der Gegenstand der Figur 3, der ein Ausführungsbeispiel einer erfindungsgemäßen Vorsatzoptik zeigt, noch nicht von dem bekannten Gegenstand der Figur 1.

Im Unterschied zum Gegenstand der Figur 1 weist die in der Figur 3 dargestellte Vorsatzoptik 36 zusätzliche Reflektoren auf. Diese zusätzlichen Reflektoren befinden sich sowohl auf, beziehungsweise in den Breitseiten, als auch in den Schmalseiten der Vorsatzoptik 36. Auch diese zusätzlichen Reflektoren sind bevorzugt einstückig stoffschlüssige Bestandteile des transparenten Festkörpers der Vorsatzoptik und als TIR-Reflektoren verwirklicht. Sie können aber ebenfalls auch spiegelnd beschichtet sein. Die Vorsatzoptik nach Figur 3 lässt sich vorteilhafterweise ohne Hinterschnitt gestalten.

Die erste Breitseite der Vorsatzoptik ist in der Figur 3 die in der dritten Raumrichtung vordere und damit obere Breitseite. Die zweite Breitseite der Vorsatzoptik ist in der Figur 3 die in der dritten Raumrichtung hintere und damit untere Breitseite. Die in den Breitseiten angeordneten zusätzlichen Reflektoren sammeln Licht, das bei der bekannten Vorsatzoptik auf die dort ebene Grundfläche und die Deckfläche auftraf und für die zu erzeugende Lichtverteilung verloren ging. Diese Anordnung wird in der vorliegenden Anmeldung auch als breitseitige Anordnung bezeichnet. Eine schmalseitige Anordnung beschreibt analog dazu eine Anordnung in einer der Schmalseiten der Vorsatzoptik. Die Schmalseiten liegen zwischen den Breitseiten.

Gleichzeitig parallelisieren diese zusätzlichen Reflektoren dieses Licht und lenken dieses in der dritten Raumrichtung 28 oberhalb und unterhalb der inneren Seitenreflektoren 21, 25 aufgefangene Licht der Halbleiterlichtquelle 32 auf äußere seitliche Reflektoren, die sich auf gleicher Höhe wie die inneren Seitenreflektoren 21, 25 in den Schmalseiten der Vorsatzoptik 34 befinden. Auch diese Reflektoren sind bevorzugt in die Schmalseiten der Vorsatzoptik eingeformt und als TIR-Reflektoren verwirklicht oder spiegelnd beschichtet.

Die äußeren seitlichen Reflektoren richten dieses parallele Licht dann auf die parallel zu dem von den inneren Seitenreflektoren reflektierten Licht und dem von der zentralen Linse gebündelten Licht aus, so dass ein quer zu der Lichtausbreitung längs der zweiten Raumrichtung 22 liegender Querschnitt der Vorsatzoptik auf einer größeren Länge homogen ausgeleuchtet wird als dies bei der bekannten Vorsatzoptik 10 der Fall ist, die nur mit der zentralen Linse und den inneren Seitenreflektoren arbeitet.

Die in der Figur 3 dargestellte Vorsatzoptik lässt sich gedanklich in vier symmetrische Bestandteile aufteilen. Eine erste gedankliche Teilung erfolgt längs der optischen Achse und quer zur zweiten Raumrichtung 22 in eine rechte und eine linke Hälfte. Bei der in der Figur 3 dargestellten Orientierung ist das ein Vertikalschnitt. Die optische Achse 14 liegt in der Schnittebene und die rechte und die linke Hälfte sind spiegelsymmetrisch zueinander.

Beide Hälften lassen sich gedanklich weiter längs der optischen Achse und quer zur dritten Raumrichtung 28 in einen oberen Teil und einen unteren Teil aufteilen. Bei der in der Figur 3 dargestellten Orientierung ist das ein Horizontalschnitt. Wieder soll die optische Achse in der Schnittebene liegen, und der obere Teil soll spiegelsymmetrisch zum unteren Teil sein.

Als Resultat ergeben sich vier zueinander symmetrische Viertel. Diese gedankliche Aufteilung ist insofern sinnvoll, als jedes Viertel für sich bereits die Erfindung verkörpert und die auf ein Viertel reduzierte Betrachtung das Verständnis erleichtert.

Figur 4 zeigt ein solches Viertel stellvertretend für die gesamte Vorsatzoptik. Dieses Viertel entspricht dem oberen linken Viertel der Vorsatzoptik aus der Figur 3. Wie Figur 4 zeigt, weist die Vorsatzoptik 36 wenigstens einen breitseitig angeordneten weiteren Reflektor 38 und wenigstens einen schmalseitig angeordneten weiteren Reflektor 40 auf. Der Reflektor 38 besitzt die von den Kanten 38.1 bis 38.4 umschlossene Reflexionsfläche, und er ist in der dritten Raumrichtung 28 hinter der optischen Achse 14 und damit bei der Anordnung gemäß Figur 3 über der optischen Achse 14 und oberhalb des in einer der Schmalseiten angeordneten inneren Seitenreflektors 21 und oberhalb des ebenfalls in der Schmalseite angeordneten äußeren Seitenreflektors angeordnet. Durch diese Anordnung sammelt er gerade das Licht aus dem Fokalbereich 16 auf, das über die Mantelfläche 34 der Vertiefung in den transparenten Festkörper der Vorsatzoptik 36 eintritt und das nicht auf den inneren Seitenreflektor 21 fällt. Die Bezeichnung der beiden Seitenreflektoren 21 und 40 als innerer und äußerer Seitenreflektor ergibt sich durch deren in der zweiten Raumrichtung unterschiedlichen Abstand zur optischen Achse 14, der beim inneren Seitenreflektor 21 kleiner ist als beim äußeren Seitenreflektor 40.

Der breitseitig angeordnete weitere Reflektor 38 ist durch seine Form dazu eingerichtet, ein drittes Nebenbündel parallelen Lichtes zu erzeugen, das zunächst eine Richtungskomponente parallel zur ersten Raumrichtung 18 und eine Richtungskomponente parallel zur zweiten Raumrichtung 22 und eine Richtungskomponente parallel zur dritten Raumrichtung 28 besitzt und auf einen schmalseitig angeordneten weiteren Reflektor 40 gerichtet ist.

Diese funktionellen Merkmale charakterisieren die Form des breitseitig angeordneten weiteren Reflektors 38. Durch die Festlegung der parallelen Abstrahlrichtung und durch die konstruktiv vorgegebenen Einfallswinkel des letztlich von dem Fokalbereich 16 ausgehenden Lichtes liegt aufgrund des Reflexionsgesetzes für jeden Strahl die Neigung eines genau diesen Strahl reflektierenden Flächenelementes des Reflektors 38 fest, so dass sich die Form der gesamten reflektierenden Fläche des breitseitig angeordneten weiteren Reflektors 38 als Summe solcher Flächenelemente ergibt und als Freiformfläche berechnen und herstellen lässt.

Der schmalseitig angeordnete äußere Seitenreflektor 40 ist in der ersten Raumrichtung 18 hinter dem inneren Seitenreflektor 21 und in der zweiten Raumrichtung 22 auf einer der optischen Achse 14 abgewandten Seite des inneren Seitenreflektors, also weiter außen als dieser, angeordnet. Unter der Hintereinanderanordnung wird dabei eine Anordnung verstanden, bei welcher der äußere Seitenreflektor sich in der ersten Raumrichtung weiter nach vorn erstreckt als der innere Seitenreflektor und bei welcher der innere Seitenreflektor entgegen der ersten Raumrichtung über den äußeren Seitenreflektor hinausragt. Beide Reflektoren 21, 40 können sich dabei in der ersten Raumrichtung überlappen, sie müssen sich aber nicht überlappen.

Der äußere Seitenreflektor ist durch seine Anordnung und Form dazu eingerichtet, das dritte Nebenbündel so umzulenken, dass das Licht des dritten Nebenbündels bevorzugt parallel in die erste Raumrichtung propagiert, wobei das dritte Nebenbündel in der zweiten Raumrichtung auf einer der optischen Achse abgewandten Seite des ersten Nebenbündels neben dem ersten Nebenbündel, insbesondere dessen Form komplementierend, liegt. Diese funktionellen Merkmale charakterisieren die Form und die Anordnung des äußeren Seitenreflektors in Bezug auf die zweite Raumrichtung 22.

Durch die Festlegung der ersten Raumrichtung 18 als parallele Abstrahlrichtung des äußeren Seitenreflektors und durch die konstruktiv vorgegebenen Einfallswinkel liegt aufgrund des Reflexionsgesetzes für jeden Strahl die Neigung des diesen Strahl reflektierenden Flächenelementes des äußeren Seitenreflektors fest, so dass sich die Form der gesamten reflektierenden Fläche des äußeren Seitenreflektors als Summe solcher Flächenelemente ergibt und als Freiformfläche berechnen und herstellen lässt.

Da das vom breitseitig angeordneten weiteren Reflektor 38 auf den äußeren Seitenreflektor 40 einfallende Licht bereits parallel ausgerichtet ist, kann der äußere Seitenreflektor als ebene Fläche verwirklicht sein. Die Strahlen 42, 44 repräsentieren das dritte Nebenbündel.

Bei dem Ausführungsbeispiel, das in der Figur 4 dargestellt ist, leuchtet das dritte Nebenbündel die beiden linken Spalten der Facetten der Lichtaustrittsfläche 46 aus. Diese Facetten werden weder von dem zentralen Bündel noch von dem ersten Nebenbündel beleuchtet. Dieser Vergleich zeigt, dass die erfindungsgemäße Vorsatzoptik und insbesondere ihre Lichtaustrittsfläche 46, bei gleicher Breite in der dritten Raumrichtung 28 über eine größere Länge in der zweiten Raumrichtung 22 ausgeleuchtet wird als die bekannte Vorsatzoptik 10. Dabei wird für die Ausleuchtung der Unterschiedsbereiche, also der Bereiche, die nur bei der erfindungsgemäßen Vorsatzoptik, nicht aber bei der bekannten Vorsatzoptik ausgeleuchtet werden, Licht verwendet, das bei der bekannten Vorsatzoptik 10 an der ebenen Grundfläche und der ebenen Deckfläche in nicht nutzbare Bereiche der Vorsatzoptik reflektiert wird.

Das Licht des dritten Nebenbündels 42, 44 geht von der im Fokalbereich 16 angeordneten Lichtquelle zunächst in radiale Richtungen aus, wobei es bevorzugt Richtungen nach vorn (erste Raumrichtung), oben (dritte Raumrichtung) und zur Seite (entgegengesetzt zur zweiten Raumrichtung) besitzt. Wie weiter oben bereits ausgeführt wurde, umfasst dieses Licht gerade die Strahlen, die weder auf die zentrale Linse 12 noch auf einen inneren Seitenreflektor 21 fallen. Durch die Erfindung wird dieses Licht am breitseitig angeordneten weiteren Reflektor 38 parallelisiert und nach vorn unten und außen gerichtet.

Der äußere Seitenreflektor 40 richtet das nach vorn, unten und außen gerichtete dritte Nebenbündel dann nur noch nach vorn aus, so dass die nach unten und außen weisenden Richtungskomponenten verschwinden. Das Licht 42, 44 im dritten Nebenbündel propagiert dann vertikal auf gleicher Höhe wie das Licht im zentralen Bündel und in den seitlichen Nebenbündeln.

Ein Ausführungsbeispiel einer gesamten erfindungsgemäßen Vorsatzoptik ergibt sich dadurch, dass die übrigen drei Viertel symmetrisch zu dem hier im Detail betrachteten Viertel gestaltet werden.

In einer weiteren Ausgestaltung weist eine ebenfalls erfindungsgemäße Vorsatzoptik eine solche Symmetrie nicht auf. Die Erfindung ist dann zum Beispiel in einem Teil, beispielsweise nur einem Viertel der Vorsatzoptik verwirklicht.

Die Figur 5 zeigt das Erscheinungsbild einer beleuchteten Lichtaustrittsfläche einer solchen erfindungsgemäßen Vorsatzoptik, wie es sich einem Betrachter bietet, der sich die Lichtaustrittsfläche aus einer auf der optischen Achse der Linse liegenden Position betrachtet. Das Verhältnis der Länge dieser Lichtaustrittsfläche zu ihrer Breite beträgt mehr als 3:1. Das ist, bei vergleichbarer Breite in der dritten Raumrichtung, deutlich mehr als beim Stand der Technik, der das Erscheinungsbild gemäß Fig. 2 liefert. Dabei geht die größere Länge der Ausleuchtung nicht zu Lasten der Ausleuchtung der inneren Bereiche. Die bei der Erfindung größere Länge der Ausleuchtung wird mit Licht erzielt, das beim Stand der Technik ungenutzt blieb.

In den Figuren sind Ausgestaltungen dargestellt, bei denen die Lichtaustrittsflächen mit streuenden Kissenstrukturen versehen sind. Diese Strukturen dienen dazu, das vor dem Austreten im Extremfall parallel ausgerichtete Licht (Öffnungswinkel gleich Null) auf einen für regelkonforme Signallichtverteilungen von Kraftfahrzeugleuchten üblichen Öffnungswinkel von zum Beispiel 20° in der Vertikalen und 40° in der Horizontalen aufzuweiten.

Alternativ oder ergänzend zu solchen in die jeweilige Lichtaustrittsfläche der Vorsatzoptik eingeformten Kissenoptiken können Kissenoptiken auch in die Lichteintrittsfläche, zum Beispiel in die zentrale Linsenfläche eingeformt sein.

Weiter alternativ oder ergänzend können Kissenoptiken auch in die reflektierenden Bereiche eingeformt sein. Dies gilt sowohl für jeden schmalseitig angeordneten Reflektor als auch für jeden breitseitig angeordneten Reflektor.

In einer bevorzugten Ausgestaltung weist die Lichtaustrittsfläche eine gekrümmte Grundform auf. Je nach Ausgestaltung sind dabei nur die langen Seiten oder nur die kurzen Seiten gekrümmt, so dass sich die Form einer zylindrischen Mantelfläche ergibt, oder es sind sowohl die langen Seiten als auch die kurzen Seiten der Lichtaustrittsfläche gekrümmt, so dass sich eine im Raum gewölbte Fläche ergibt. Einer solchen Krümmung oder Wölbung können die kleineren Kissenstrukturen überlagert sein. Die Krümmung oder Wölbung kann konvex sein, sie kann aber auch konkav sein.

In weiteren Ausgestaltungen besitzt die Lichtaustrittsfläche eine gestufte Form oder verläuft nicht rechtwinklig, sondern schräg zur optischen Achse. Bei einer gekrümmten, insbesondere bei einer gewölbten Lichtaustrittsfläche ist die im Lichtweg davor liegende Umlenkfläche bevorzugt gestuft ausgeführt, um eine homogene Ausleuchtung zu erzielen.

Fig. 6 zeigt eine weitere Ausgestaltung, bei welcher der transparente Festkörper eine Form hat, die mehrfach und in verschiedene Richtungen abknickt. Das Abknicken kann unter verschiedenen Winkeln erfolgen, nicht nur unter 90°.

## Patentansprüche

1. Vorsatzoptik (36) für eine Halbleiterlichtquelle, mit einer zentralen Linse (12), die eine optische Achse (14) und einen Fokalbereich (16) aufweist und die dazu eingerichtet ist, aus Licht, das von dem Fokalbereich (16) her auf sie einfällt, ein zentrales Lichtbündel zu erzeugen, in dem Licht parallel zur optischen Achse propagiert, wobei die Propagationsrichtung dieses Lichtes eine erste Raumrichtung (18) definiert, mit einem inneren Seitenreflektor (21), der in einer zur ersten Raumrichtung (18) senkrechten zweiten Raumrichtung (22) auf einer ersten Seite der optischen Achse angeordnet ist, wobei der innere Seitenreflektor (21) dazu eingerichtet ist, ein erstes Nebenbündel parallelen Lichtes zu erzeugen, in dem Licht in der ersten Raumrichtung propagiert, das in der zweiten Raumrichtung neben dem zentralen Lichtbündel liegt, **dadurch gekennzeichnet, dass** die Vorsatzoptik (36) wenigstens einen breitseitig angeordneten weiteren Reflektor (38) und wenigstens einen äußeren Seitenreflektor (40) aufweist, wobei der breitseitig angeordneten weitere Reflektor (38) in einer dritten Raumrichtung (28) auf einer ersten Seite der optischen Achse angeordnet und dazu eingerichtet ist, ein drittes Nebenbündel parallelen Lichtes zu erzeugen, das zunächst eine Richtungskomponente parallel zur ersten Raumrichtung (18) und eine Richtungskomponente parallel zur zweiten Raumrichtung (22) und eine Richtungskomponente parallel zur dritten Raumrichtung besitzt und auf den äußeren Seitenreflektor (40) gerichtet ist, wobei der äußere Seitenreflektor (40) in der ersten Raumrichtung (18) hinter dem inneren Seitenreflektor (21) und in der zweiten Raumrichtung (22) auf einer der optischen Achse abgewandten Seite des inneren Seitenreflektors (21) angeordnet und dazu eingerichtet ist, das dritte Nebenbündel so umzulenken, dass das Licht des dritten Nebenbündels in die erste Raumrichtung (18) propagiert, wobei das dritte Nebenbündel in der zweiten Raumrichtung (22) auf einer der optischen Achse abgewandten Seite des ersten Nebenbündels neben dem ersten Nebenbündel liegt.

2. Vorsatzoptik (36) nach Anspruch 1, **dadurch gekennzeichnet, dass** der innere Seitenreflektor (21) dazu eingerichtet ist, das erste Nebenbündel parallelen Lichtes so zu erzeugen, das das erste Nebenbündel, das neben dem zentralen Lichtbündel liegt, sich an dieses, dessen Form komplementierend, anschließt.

3. Vorsatzoptik (36) nach Anspruch 2, **dadurch gekennzeichnet, dass** das dritte Nebenbündel in der zweiten Raumrichtung (22) auf einer der optischen Achse abgewandten Seite des ersten Nebenbündels neben dem ersten Nebenbündel liegt und sich an dieses, dessen Form komplementierend, anschließt.

4. Vorsatzoptik (36) nach einem der vorhergehenden Ansprüche, **dadurch gekennzeichnet, dass** der breitseitig angeordnete weitere Reflektor (38) in der dritten Raumrichtung (28) oberhalb des in einer der Schmalseiten angeordneten inneren Seitenreflektors (21) und oberhalb des ebenfalls in der Schmalseite angeordneten äußeren Seitenreflektors angeordnet ist.

5. Vorsatzoptik (36) nach Anspruch 4, **dadurch gekennzeichnet, dass** der schmalseitig angeordnete äußere Seitenreflektor (40) in der ersten Raumrichtung (18) hinter dem inneren Seitenreflektor (21) und in der zweiten Raumrichtung (22) auf einer der optischen Achse (14) abgewandten Seite des inneren Seitenreflektors, (21) also weiter außen als dieser, angeordnet ist.

6. Vorsatzoptik (36) nach Anspruch 5, **dadurch gekennzeichnet, dass** der äußere Seitenreflektor (40) als ebene Fläche verwirklicht ist.

7. Vorsatzoptik (36) nach einem der vorhergehenden Ansprüche, **dadurch gekennzeichnet, dass** eine Lichtaustrittsfläche (46) der Vorsatzoptik eingeformte, lichtstreuende Kissenstrukturen aufweist.

8. Vorsatzoptik (36) nach einem der Ansprüche 1 bis 7, **dadurch gekennzeichnet, dass** Kissenoptiken in einer Lichteintrittsfläche eingeformt sind.

9. Vorsatzoptik (36) nach einem der vorhergehenden Ansprüche, **dadurch gekennzeichnet, dass** Kissenoptiken in die reflektierenden Bereiche eingeformt sind.

10. Vorsatzoptik (36) nach einem der vorhergehende Ansprüche, **dadurch gekennzeichnet, dass** die Lichtaustrittsfläche (46) eine gekrümmte Grundform aufweist.

## Claims

1. Optical element (36) for a semiconductor light source, comprising a central lens (12) having an optical axis (14) and a focal region (16) and adapted to generate from light incident thereon from the focal region (16) a central light beam in which light propagates parallel to the optical axis, the direction of propagation of said light defining a first spatial direction (18), with an inner side reflector (21), which is arranged on a first side of the optical axis in a second spatial direction (22) which is perpendicular to the first spatial direction (18), the inner side reflector (21) being designed to generate a first subbeam of parallel light, in which light propagates in the first spatial direction and which lies, in the second spatial direction, next to the central beam of light, **characterized in that** the optical element (36) comprises at least one further reflector (38) arranged on a broad side and at least one outer side reflector (40), said further reflector (38) which is arranged on the broad side being disposed, in a third spatial direction (28), on a first side of said optical axis and adapted to generate a third subbeam of parallel light having first a directional component parallel to said first spatial direction (18) and a directional component parallel to said second spatial direction (22) and a directional component parallel to said third spatial direction and directed toward said outer side reflector (40), the outer side reflector (40) being arranged in the first spatial direction (18) behind the inner side reflector (21) and in the second spatial direction (22) on a side of the inner side reflector (21) facing away from the optical axis, and being arranged to deflect the third subbeam in such a way that the light of the third subbeam propagates in the first spatial direction (18), the third subbeam lying in the second spatial direction (22) on a side of the first subbeam facing away from the optical axis next to the first subbeam.

2. Optical element (36) according to claim 1, **characterized in that** the inner side reflector (21) is adapted to generate the first subbeam of parallel light in such a way that the first subbeam, situated adjacent to the central light beam, adjoins the latter, complementing its shape.

3. Optical element (36) according to claim 2, **characterized in that** the third sub-bundle lies in the second spatial direction (22) on a side of the first sub-bundle facing away from the optical axis next to the first sub-bundle and adjoins the latter, complementing its shape.

4. Optical element (36) according to one of the preceding claims, **characterized in that** the further reflector (38) arranged on the broad side is arranged in the third spatial direction (28) above the inner side reflector (21) arranged in one of the narrow sides and above the outer side reflector likewise arranged in the narrow side.

5. Optical element (36) according to Claim 4, **characterized in that** the outer side reflector (40) arranged in the narrow side is arranged in the first spatial direction (18) behind the inner side reflector (21) and in the second spatial direction (22) on a side of the inner side reflector (21) facing away from the optical axis (14), i.e. further out than the inner side reflector.

6. Optical element (36) according to claim 5, **characterized in that** the outer side reflector (40) is realized as a flat surface.

7. Optical element (36) according to one of the preceding claims, **characterized in that** a light emission surface (46) of the attachment optic has formed-in, light-scattering cushion structures.

8. Optical element (36) according to one of claims 1 to 7, **characterized in that** cushion optics are formed into a light entry surface.

9. Optical element (36) according to one of the preceding claims, **characterized in that** cushion optics are moulded into the reflecting regions.

10. Optical element (36) according to one of the preceding claims, **characterized in that** the light emission surface (46) has a curved basic shape.

## Revendications

1. Optique auxiliaire (36) pour une source à semiconducteur, avec une lentille centrale (12) qui présente un axe optique (14) et une zone focale (16) et qui est adaptée pour générer, à partir de lumière qui la rencontre depuis la zone focale (16), un faisceau lumineux central dans lequel de la lumière se propage parallèlement à l'axe optique, dans laquelle la direction de propagation de cette lumière définit une première direction spatiale (18), avec un réflecteur latéral intérieur (21) qui est disposé dans une deuxième direction spatiale (22) perpendiculaire à la première direction spatiale (18), d'un premier côté de l'axe optique, dans laquelle le réflecteur latéral intérieur (21) est configuré pour générer un premier faisceau secondaire de lumière parallèle dans lequel de la lumière se propage dans la première direction spatiale, qui est situé à côté du faisceau lumineux central dans la deuxième direction spatiale, **caractérisée par le fait que** l'optique auxiliaire (36) présente au moins un autre réflecteur (38) disposé côté large et au moins un réflecteur latéral extérieur (40), dans laquelle ledit autre réflecteur (38) disposé côte large est disposé d'un premier côté de l'axe optique dans une troisième direction spatiale et est adapté pour générer un troisième faisceau secondaire de lumière parallèle qui présente d'abord une composante de direction parallèle à la première direction spatiale (18) et une composante de direction parallèle à la deuxième direction spatiale (22) et une composante de direction parallèle à la troisième direction spatiale et est dirigé vers le réflecteur latéral extérieur (40), dans laquelle le réflecteur latéral extérieur (40) est disposé, dans la première direction spatiale, derrière le réflecteur latéral intérieur (21) et, dans la deuxième direction spatiale, sur un côté du réflecteur latéral intérieur (21), qui montre dans la direction opposée à l'axe optique et est adapté pour dévier le troisième faisceau secondaire de telle sorte que la lumière du troisième faisceau secondaire se propage dans la première direction spatiale, le troisième faisceau secondaire étant situé, dans la deuxième direction spatiale, sur un côté du premier faisceau secondaire, qui montre dans la direction opposée à l'axe optique, à côté du premier faisceau secondaire.

2. Optique auxiliaire (36) selon la revendication 1, **caractérisée par le fait que** le réflecteur latéral intérieur (21) est adapté pour générer le premier faisceau secondaire de lumière parallèle de telle sorte que le premier faisceau secondaire qui est situé à côté du faisceau lumineux central, est contigu à celui-ci en complétant sa forme.

3. Optique auxiliaire (36) selon la revendication 2, **caractérisée par le fait que** le troisième faisceau secondaire est situé, dans la deuxième direction spatiale (22), sur un côté du premier faisceau secondaire, qui montre dans la direction opposée à l'axe optique, à côté du premier faisceau secondaire, et est contigu à celui-ci en complétant sa forme.

4. Optique auxiliaire (36) selon l'une quelconque des revendications précédentes, **caractérisée par le fait que** ledit autre réflecteur (38) disposé côté large est disposé, dans la troisième direction spatiale (28), au-dessus du réflecteur latéral intérieur (27) disposé dans l'un des petits côtés et au-dessus du réflecteur latéral extérieur disposé, lui aussi, dans le petit côté.

5. Optique auxiliaire (36) selon la revendication 4, **caractérisée par le fait que** le réflecteur latéral extérieur (40) disposé petit côté est disposé, dans la première direction spatiale (18), derrière le réflecteur latéral intérieur (21) et est disposé, dans la deuxième direction spatiale (22), sur un côté du réflecteur latéral intérieur (21), qui montre dans la direction opposée à l'axe optique (14), donc plus à l'extérieur que celui-ci.

6. Optique auxiliaire (36) selon la revendication 5, **caractérisée par le fait que** le réflecteur latéral extérieur (40) est réalisé en tant que surface plane.

7. Optique auxiliaire (36) selon l'une quelconque des revendications précédentes, **caractérisée par le fait qu'**une surface de sortie de lumière (46) de l'optique auxiliaire présente des structures de coussin diffusant la lumière formées dans celle-ci.

8. Optique auxiliaire (36) selon l'une quelconque des revendications 1 à 7, **caractérisée par le fait que** des optiques de coussin sont formées dans une surface d'entrée de lumière.

9. Optique auxiliaire (36) selon l'une quelconque des revendications précédentes, **caractérisée par le fait que** des optiques de coussin sont formées dans les zones réfléchissantes.

10. Optique auxiliaire (36) selon l'une quelconque des revendications précédentes, **caractérisée par le fait que** la surface de sortie de lumière (46) présente une forme de base courbée.
